# EUROPÄISCHE PATENTANMELDUNG

(11) **EP 0 392 232 A1**
(43) Veröffentlichungstag der Anmeldung: **17.10.1990**
(21) Anmeldenummer: 90105489.0
(22) Anmeldetag: 23.03.1990
(51) Int. Cl.: B65H 75/20

(54) **Trommel**

(30) Priorität: 12.04.1989 DE 8904594 U
(71) Anmelder: WAMPFLER GMBH, D-79574 Weil am Rhein (DE)
(72) Erfinder: Hackauf, Günther, D-5063 Overath (DE)
(74) Vertreter: Charrier, Rolf, Dipl.-Ing.

(57) **Zusammenfassung**

Eine Trommel zum Auf- und Abrollen von Leitungen weist eine mittige Nabe (1) und beidseits der Nabe (1) mit dieser verbundene Seitenronden (3) auf, die parallel zueinander und senkrecht zur Achse der Nabe (1) verlaufen. Damit die Seitenronden (3) aus untereinander gleichen Teilen gefertigt werden können und für den Transport zerlegbar sind, bestehen sie aus miteinander verbundenen Kreissegmenten (5), die jeweils zwei in Richtung der Nabenachse (2) verlaufende Radialseiten (6) und eine diese Radialseiten (7) miteinander verbindende Umfangsseite (7) aufweisen.

## Beschreibung

Die Neuerung betrifft eine Trommel nach dem Oberbegriff des Anspruches 1.

Bei bekannten Trommeln kleinerer Bauart bestehen die Seitenronden aus ringförmigen Blechen, die an ihrem Außenumfang umgekantet sind. Bei großen Trommeln dagegen, die einen Durchmesser von einigen Metern aufweisen können, bestehen die Seitenronden aus radial verlaufenden und mit der Nabe verbundenen Rohren, die außen mit einem kreisförmigen Flacheisen verschweißt sind. Solche Trommeln sind teuer in der Herstellung und wegen ihrer Größe nur umständlich zu transportieren.

Es besteht die Aufgabe, die Trommeln so auszubilden, daß sie aus untereinander gleichen Teilen gefertigt werden können und für einen Transport zerlegbar sind.

Gelöst wird diese Aufgabe mit den kennzeichnenden Merkmalen des Anspruches 1. Vorteilhafte Ausgestaltungen sind den Unteransprüchen entnehmbar.

Ausführungsbeispiele werden nachfolgend an Hand der Zeichnungen näher erläutert. Es zeigen:
Fig. 1: eine Seitenansicht einer Trommel links in einer ersten Ausführungsform, rechts in einer zweiten Ausführungsform;
Fig. 2: einen Schnitt längs der Linie II-II in Fig. 1;
Fig. 3: einen Teilschnitt längs der Linie III-III gemäß einer ersten Ausgestaltung und
Fig. 4: einen weiteren Schnitt längs der Linie III-III gemäß einer zweiten Ausgestaltung.

Die Trommeln gemäß der Neuerung dienen dem wilden oder spiraligen Auf-Abwicklung von Leitungen, Schläuchen, Seilen, Bändern usw. Ihr Haupteinsatzgebiet ist das Auf- und Abwickeln von Leitungen, die der Energiezufuhr an bewegliche Verbraucher dienen.

Die Trommeln weisen eine mittige Nabe 1 auf, deren Drehachse mit 2 bezeichnet ist. Je nach Einsatzzweck verläuft diese Achse 2 horizontal oder vertikal.

Beidseits der Nabe 1 ist je eine Seitenronde 3 mit dieser verbunden. Die von den Seitenronden gebildeten Ebenen 4 verlaufen parallel zueinander und rechtwinklig zur Nabenachse 2.

Bei dem in Figur 1 linksseitig dargestellten Ausführungsbeispiel sind die Ronden 3 aus einzelnen Kreissegmenten 5 zusammengesetzt. Jedes Kreissegment 5 weist zwei Radialseiten 6 und eine sie verbindende Umfangsseite 7 auf. Die Umfangsseite 7 liegt auf einer Kreisbahn um die Achse 2, während die Radialseiten in Richtung dieser Achse 2 verlaufen. Die Umfangsseiten 7 der Kreissegmente 5 ergänzen sich somit zu einem Kreis um die Achse 2. Die Radialseiten 6 einander benachbarter Kreissegmente 5 sind über schematisch dargestellte Verbindungsmittel 8 miteinander verbunden. Es handelt sich hierbei bevorzugt um lösbare Verbindungsmittel 8. Innenseitig sind die Radialseiten 6 der Kreissegmente 5 mit der Nabe 1 verbunden, wobei es sich bei den Verbindungsmitteln 9 ebenfalls um lösbare Verbindungsmittel handelt. Zu diesem Zweck enden die Radialseiten 9 in einem Abstand zur Achse 2 der geringer ist als der Abstand des Außenumfangs der Nabe 1 zu dieser Achse 2.

Die Seitenronden 3 bestehen somit aus zueinander gleichen Kreissegmenten 5, die eine Serienfertigung ermöglichen. In Folge der lösbaren Verbindungsmittel 8, 9 ist die Trommel in ihre Einzelteile, bestehend aus der Nabe 1 und den Kreissegmenten 5 zerlegbar.

Bei der Ausführungsform gemäß der rechten Seite der Figur 1 bestehen die Seitenronden 3A aus abwechselnd angeordneten und zuvor beschriebenen Kreissegmenten 5 und benachbarte Kreissegmente 5 verbindenden Verbindungsstücken 10. Diese Verbindungsstücke 10 verlaufen wie die Umfangsseiten 7 am Umfang der Seitenronden und sind beispielsweise über lösbare Schellen 11 mit den Umfangsseiten 7 dieser benachbarten Kreissegmente 5 verbunden. Bei dem Ausführungsbeispiel der rechten Hälfte der Figur 1 besteht also die Trommel aus der Nabe 1, den Kreissegmenten 5 und den Verbindungsstücken 10, wobei diese Teile lösbar voneinander sind.

Gemäß dem Schnitt nach Figur 2 bestehen die Kreissegmente 5 und bei der zweiten Ausführungsform auch die Verbindungsstücke 10 aus einem Profilmaterial rechteckigen Querschnitts. Sie können jedoch auch aus einem hohlförmigen Rohrprofil bestehen. Gemäß Figur 3 weisen die Kreissegmente 5 und gegebenenfalls die Verbindungsstücke 10 ein L-Profil 12 auf. Bei diesem L-Profil 12 verläuft der eine Schenkel 13 jeweils in der Ebene 4, während der dazu rechtwinklig verlaufende Schenkel 14 von dieser Ebene zur Außenseite der Seitenronde verläuft.

Nach Figur 4 bestehen die Segmente 5 aus Tafeln 15, welche längs der Radialseiten 6 und der Umfangsseite 7 abgewinkelt sind. Die Abwinkelungen 16 verlaufen von der Tafelebene, also von der Ebene 4 jeweils zur Außenseite der Seitenronden bzw. der Trommeln. Die Abwinkelungen 16 können mit einer Einlaufschräge 17 versehen sein. Auf diese Weise können die Seitenronden aus einem Flachmaterial hergestellt werden, ohne daß zusätzliche Verstrebungen erforderlich wären.

## Patentansprüche

1. Trommel zum Auf- und Abrollen von Leitungen, Seilen, Bändern und Schläuchen mit einer mittigen Nabe und mit beidseits der Nabe angeordneten scheibenförmigen Seitenronden, die mit der Nabe verbunden sind und deren parallel zueinander verlaufenden Ebenen senkrecht zur Achse der Nabe verlaufen, dadurch **gekennzeichnet**, daß die Seitenronden (3) zumindest teilweise aus miteinader verbundenen Kreissegmenten (5) bestehen, die jeweils zwei in Richtung der Nabenachse (2) verlaufende Radialseiten (6) und eine die Radialseiten (6) miteinander verbindende Umfangsseite (7) aufweisen.

2. Trommel nach Anspruch 1, dadurch **gekennzeichnet**, daß die Seitenronden (3) ausschließlich aus zueinander gleich großen Kreissegmenten (5) bestehen.

3. Trommel nach Anspruch 1, dadurch **gekennzeichnet**, daß die Seitenronden (3A) aus zueinander gleich großen Kreissegmenten (5) und benachbarte Kreissegmente (5) miteinander verbindende, am Umfang verlaufende Verbindungsstücke (10) bestehen.

4. Trommel nach einem der Ansprüche 1 bis 3, dadurch **gekennzeichnet**, daß die Kreissegmente (5) lösbar miteinander und der Nabe (1) verbunden sind.

5. Trommel nach einem der Ansprüche 1 bis 4, dadurch **gekennzeichnet**, daß die Kreissegmente (5) jeweils aus einem längs der Raidalseiten (6) und der Umfangsseite (7) verlaufenden Profilmaterial bestehen.

6. Trommel nach Anspruch 5, dadurch **gekennzeichnet**, daß das Profilmaterial ein Hohlprofil aufweist.

7. Trommel nach Anspruch 5, dadurch **gekennzeichnet**, daß das Profilmaterial mindestens L-Profil (12) aufweist, bei dem ein Schenkel (13) in der Ebene (4) der Seitenronden (3) und der andere Schenkel (14) von dieser Ebene (4) zur Außenseite der Trommel verläuft.

8. Trommel nach einem der Ansprüche 1 bis 4, dadurch **gekennzeichnet**, daß die Segmente (5) aus Tafeln (15) bestehen, die längs der Radialseiten (6) und der Umfangsseite (7) abgewinkelt sind und die Abwinkelungen (16) von der Tafelebene zur Außenseite der Trommel verlaufen.

9. Trommel nach einem der Ansprüche 1, 4 bis 8, dadurch **gekennzeichnet,** daß die Kreissegmente (5) unterschiedlich groß sind.

10. Trommel nach Anspruch 9, dadurch **gekennzeichnet**, daß die von den Radialseiten (6) eingeschlossenen Winkel unterschiedlich groß sind.

11. Trommel nach Anspruch 9, dadurch **gekennzeichnet**, daß die Länge der Radialseiten (6) unterschiedlich ist.

12. Trommel nach Anspruch 9, dadurch **gekennzeichnet**, daß Kreissegmente (5) mit langen und kurzen Radialseiten (6) abwechselnd nebeneinander angeordnet sind.
